# EUROPÄISCHE PATENTSCHRIFT

(11) **EP 0 901 980 B1**
(45) Veröffentlichungstag und Bekanntmachung des Hinweises auf die Patenterteilung: **04.08.2004**
(21) Anmeldenummer: 98116393.4
(22) Anmeldetag: 29.08.1998
(51) Int. Cl.: B66B 11/04

(54) **Antrieb für Aufzüge**
Elevator drive
Moteur d'ascenseur

(30) Priorität: 11.09.1997 DE 19739899
(43) Veröffentlichungstag der Anmeldung: 17.03.1999
(73) Patentinhaber: Alpha Getriebebau GmbH, 97999 Igersheim (DE)
(72) Erfinder: Bayer, Thomas, 97999 Igersheim (DE); Helmle, Theodor, 73479 Ellwangen (DE); Melber, Karl-Georg, 97990 Weikersheim (DE); Wittenstein, Manfred, 97980 Bad Mergentheim (DE)
(74) Vertreter: Patentanwalts-Partnerschaft, Rotermund + Pfusch + Bernard

(56) Entgegenhaltungen:
- EP-A- 0 834 463
- US-A- 5 435 209

## Beschreibung

### Beschreibung für folgende Vertragstaaten : AT, DE, FR, GB, IT

Die Erfindung betrifft einen Antrieb für Aufzüge mit einer elektromotorisch angetriebenen Treibscheibe und beschäftigt sich bei den für die Staaten BE, FI, LU und NL geltenden Ansprüchen mit dem Problem, einen solchen Antrieb möglichst klein bauend und mit einem hohen Wirkungsgrad arbeitend zu schaffen.

Gelöst wird dieses Problem durch eine Ausgestaltung eines gattungsgemäßen Antriebes mit den kennzeichnenden Merkmalen nach dem Patentanspruch 1.

Aus der nicht vorveröffentlichten, für die Staaten DE, FR, AT, GB und IT als Stand der Technik nach Art. 54,3 EPÜ geltenden EP 0 834 463 A1 ist ein Antrieb für Aufzüge mit einer elektromotorisch von einem permanentmagneterregten Synchronmotor angetriebenen Treibscheibe bekannt, bei dem die Treibscheibe über ein Planetengetriebe angetrieben wird.

Bei den für diese Staaten geltenden Ansprüchen beschäftigt sich die Erfindung mit dem Problem, den Antrieb bei einem einfachen modularen Aufbau für eine Vielzahl unterschiedlicher Einbausituationen und spezieller, individuellen Einsatzbedingungen anpaßbarer Ausgestaltungen konstruktiv auszulegen.

Zweckmäßige und vorteilhafte Ausführungen zeigen jeweils die für die vorgenannten Staaten unterschiedlich geltenden Unteransprüche auf. Durch die Erfindung werden insbesondere folgende Vorteile erzielt.
1. gegenüber den für BE, FI, LU, NL geltenden Ansprüchen:
   - Durch die Verwendung eines Planetengetriebes, das mehrstufig ausgebildet sein kann, kann ein kleinbauender und einen hohen Wirkungsgrad aufweisender mit hohen Drehzahlen arbeitender Synchronmotor eingebaut werden, da das an der Treibscheibe aufzubringende hohe Drehmoment durch eine in dem Planetengetriebe erfolgende hohe Drehzahlübersetzung ins Langsame aufgebracht werden kann. Aufgrund eines erreichbaren besonders hohen Wirkungsgrades arbeitet der erfindungsgemäße Antrieb äußerst energiesparend.
   - Die Integration des Synchronmotors in das Planetengetriebe erlaubt eine insbesondere kurze Baulänge des Antriebes.
   - Die Integration der Bremsscheibe in den Motorbereich trägt einerseits zusätzlich zu einer kurzen Baulänge bei und ermöglicht andererseits durch die antriebsseitige Anordnung der Bremse wegen der dort noch geringen Drehmomente eine kleine Baugröße dieser Bremse.
   - Es können Treibscheiben in üblichen Formen und Größen eingesetzt werden. Die Treibscheibe kann mit ihrem das Aufzugsseil führenden Ringbereich das Planetengetriebe radial umfassen. Durch diese Anordnung ist eine günstige Lagerbelastung innerhalb des Planetengetriebes für den Getriebeabtrieb möglich.
   - Es ist eine einfache Lagerung und Einstellung des Resolvers des Synchronmotors möglich.
   - Für einen Notbetrieb der Aufzugsanlage ist kein Zusatzantrieb notwendig, da der Synchronmotor wegen des von ihm aufzubringenden geringen Drehmomentes batteriebetriebsfahig ist.
   - Der Rotor des Synchronmotors ist gemeinsam mit der Getriebeantriebswelle gelagert, wodurch Lager eingespart werden können.
2. gegenüber den für sämtliche benannten Staaten geltenden Ansprüchen:
   - Über den Antriebs-Rahmen kann Wärme des Synchronmotors abgeleitet werden, wodurch der Rahmen als Kühlkörper wirkt.
   - Aufgrund der erreichbaren kleinen Baugröße sind mit Hilfe des Rahmens des Antriebes verschiedenartige Anbaumöglichkeiten gegeben, wie beispielsweise eine sogenannte Fußbefestigung innerhalb der Konstruktion des Aufzugsschachtes oder eine direkte Befestigung an der Fahrschiene der Aufzugsanlage.
   - Durch ein modulares Baukonzept ist das Getriebe leicht auswechselbar.
   - Der Motor und das Getriebe des Antriebes bilden eine Einheit, die austauschbar in einen Rahmen des Antriebes befestigbar ist.

Ein Ausführungsbeispiel der Erfindung ist in der Zeichnung dargestellt.

Es zeigen
- Fig. 1: eine Ansicht eines Aufzugs-Antriebes,
- Fig. 2: einen Schnitt nach Linie II-II durch den Antrieb nach Fig. 1,
- Fig. 3: eine Seitenansicht des Antriebes,
- Fig. 4: eine Draufsicht auf den Antrieb.

Die Hauptbestandteile des Aufzugs-Antriebes sind ein Rahmen 1, eine in diesem gelagerte Einheit aus einem Synchronmotor 2 und einem zweistufigen Planetengetriebe 3, eine mit dem Abtrieb des Planetengetriebes verbundene Treibscheibe 4 so-wie eine antriebsseitig an dem Rahmen 1 angebrachte Backen-Bremse 5.

Die aus dem Synchronmotor 2 und dem Planetengetriebe 3 bestehende Einheit besitzt das Gehäuse des Planetengetriebes als gemeinsamen Träger. Das Gehäuse des Planetengetriebes 3 ist an den Rahmen 1 seitlich angeflanscht, wobei der Flansch des Getriebegehäuses über Schrauben 6 fest mit den Rahmen 1 verbunden ist.

Bei dem Synchronmotor 2 handelt es sich um einen permanentmagneterregten AC Synchronmotor. Dieser setzt sich zusammen aus einem Rotor 7, der auf seiner Umfangsfläche mit Permanentmagneten 8 bestückt ist sowie aus einem den Rotor 7 radial umgreifenden Stator 11, in dem die elektrischen Spulen 10 gelagert sind. Das Material des Statorgehäuses 9 ist Aluminium. Verbunden mit dem Gehäuse des Planetengetriebes 3 ist das Statorgehäuse 9 über Schrauben 12.

Der Rotor 7 ist achsgleich auf die Antriebswelle 13 des Planetengetriebes 3 aufgeschoben und mit dieser fest verbunden. Die Lagerung der Antriebswelle 13 zusammen mit dem Rotor 7 erfolgt innerhalb des Gehäuses des Planetengetriebes 3 in einem gemeinsamen Lager 14.

Der rotierende Teil eines Resolvers 16 für den Synchronmotor 2 ist an der von dem Planetengetriebe 3 abgewandten Stirnseite 3 des Rotors 7 fest angebunden. Der unbewegliche Teil des Resolvers 16 ist auf eine Dreh-Scheibe 18 aufgeschraubt. Die Dreh-Scheibe 18 ist drehbar in dem Rahmen 1 gelagert und in beliebigen Drehlagen über dort vorgesehene Schrauben 19 fixierbar.

Fest mit dem Rotor 7 verbunden und achsgleich mit diesem rotierend ist eine Bremsscheibe 20, deren äußere Umfangs-Ringwand das Statorgehäuse 9 radial umgreift. An dem Umfang dieser Bremsscheibe 20 greifen sich gegenüberliegende Bremsbacken 21 der Backen-Bremse 5 an. Die Bremse 5 ist mit einem Entriegelungshebel 22 versehen, der fernbedienbar sein kann. Die Bremsbacken 21 können mit einem Endschalter zusammenwirken, um anhand der Schwenklage der Bremsbacken 21 bei angezogener Bremse einen Verschleiß der Bremsbeläge über ein vorgegebenes Maß hinaus feststellen zu können.

Das Statorgehäuse 9 ist über einen konischen am Umfang quer geschlitzten Spannring 23 in einem Aufnahmeringflächenbereich des Rahmens 1 fest eingespannt. Hierdurch kann eine gute Wärmeleitung von dem Statorgehäuse 9 in den Rahmen 1 erfolgen. Auf diese Weise erhält der Rahmen 1 zusätzlich eine Kühlerfunktion. Der Rahmen 1 ist oben und unten jeweils mit Befestigungsflanschen 24 versehen, die insbesondere gleichartig ausgeführt sein können. Durch diese Flansche 24 sind verschiedene, Befestigungsmöglichkeiten in der Aufzugsanlage möglich.

### Beschreibung für folgende Vertragstaaten : BE, FI, LU, NL

Die Erfindung betrifft einen Antrieb für Aufzüge mit einer elektromotorisch angetriebenen Treibscheibe und beschäftigt sich ausgehend von einem nächstkommenden, gattungsbildenden Stand der Technik nach US 5,435,209 bei den für die Staaten BE, FI, LU und NL geltenden Ansprüchen mit dem Problem, einen solchen Antrieb möglichst klein bauend, einfach und vielseitig montierbar sowie mit einem hohen Wirkungsgrad arbeitend zu schaffen.

Gelöst wird dieses Problem durch eine Ausgestaltung eines gattungsgemäßen Antriebes mit den kennzeichnenden Merkmalen nach dem Patentanspruch 1 für die vorgenannten Staaten.

Bei dem Aufzugsantrieb nach US 5,435,209 ist kein permantent magneterregter Synchronmotor vorgesehen. Darüber hinaus besitzt dieser Antrieb keinen kompakten Aufbau mit einer einfachen Austauschbarkeit einer aus Getriebe und Motor bestehenden Einheit.

Aus der nicht vorveröffentlichten, für die Staaten DE, FR, AT, GB und IT als Stand der Technik nach Art. 54,3 EPÜ geltenden EP 0 834 463 A1 ist ein Antrieb für Aufzüge mit einer elektromotorisch von einem permanentmagneterregten Synchronmotor angetriebenen Treibscheibe bekannt, bei dem die Treibscheibe über ein Planetengetriebe angetrieben wird.

Bei den für diese Staaten geltenden Ansprüchen beschäftigt sich die Erfindung mit dem Problem, den Antrieb bei einem einfachen modularen Aufbau für eine Vielzahl unterschiedlicher Einbausituationen und spezieller, individuellen Einsatzbedingungen anpaßbarer Ausgestaltungen konstruktiv auszulegen.

Zweckmäßige und vorteilhafte Ausführungen zeigen jeweils die für die vorgenannten Staaten unterschiedlich geltenden Unteransprüche auf.

Durch die Erfindung werden insbesondere folgende Vorteile erzielt.
1. gegenüber den für BE, FI, LU, NL geltenden Ansprüchen:
   - Durch die gleichzeitige Verwendung eines Planetengetriebes, das mehrstufig ausgebildet sein kann und eines klein bauenden und einen hohen Wirkungsgrad aufweisenden, mit hohen Drehzahlen arbeitenden Synchronmotors kann an der Treibscheibe ein hohes Drehmoment durch eine in dem Planetengetriebe erfolgende hohe Drehzahlübersetzung ins Langsame aufgebracht werden. Aufgrund des erreichbaren besonders hohen Wirkungsgrades arbeitet der erfindungsgemäß klein bauende, modulartig zusammengesetzte Antrieb volumenspezifisch äußerst effizient.
   - Die Verwendung eines Synchronmotors mit insbesondere dessen Integration in das Planetengetriebe zur Erzielung einer austauschbaren Einheit erlaubt eine kurze Baulänge des 'Antriebes.
   - Die Integration der Bremsscheibe in den Motorbereich trägt einerseits noch zusätzlich zu einer kurzen Baulänge bei und ermöglicht andererseits durch die antriebsseitige Anordnung der Bremse wegen der dort noch geringen Drehmomente eine kleine Baugröße dieser Bremse.
   - Es können Treibscheiben in üblichen Formen und Größen eingesetzt werden. Die Treibscheibe kann mit ihrem das Aufzugsseil führenden Ringbereich das Planetengetriebe radial umfassen, ohne innerhalb eines Antriebsrahmens liegen und dadurch Einbaubeschränkungen hinnehmen zu müssen.
   - Es ist eine einfache Lagerung und Einstellung des Resolvers des Synchronmotors möglich.
   - Für einen Notbetrieb der Aufzugsanlage ist kein Zusatzantrieb notwendig, da der Synchronmotor wegen des von ihm aufzubringenden geringen Drehmomentes batteriebetriebsfähig ist.
   - Der Rotor des Synchronmotors ist gemeinsam mit der Getriebeantriebswelle gelagert, wodurch Lager eingespart werden können.
2. gegenüber den für sämtliche benannten Staaten geltenden Ansprüchen:
   - Über den Antriebs-Rahmen kann Wärme des Synchronmotors abgeleitet werden, wodurch der Rahmen als Kühlkörper wirkt.
   - Aufgrund der erreichbaren kleinen Baugröße sind mit Hilfe des Rahmens des Antriebes verschiedenartige Anbaumöglichkeiten gegeben, wie beispielsweise eine sogenannte Fußbefestigung innerhalb der Konstruktion des Aufzugsschachtes oder eine direkte Befestigung an der Fahrschiene der Aufzugsanlage.
   - Durch ein modulares Baukonzept ist das Getriebe leicht auswechselbar.
   - Der Motor und das Getriebe des Antriebes bilden eine Einheit, die austauschbar in einen Rahmen des Antriebes befestigbar ist.

Ein Ausführungsbeispiel der Erfindung ist in der Zeichnung dargestellt.

Es zeigen
- Fig. 1: eine Ansicht eines Aufzugs-Antriebes,
- Fig. 2: einen Schnitt nach Linie II-II durch den Antrieb nach Fig. 1,
- Fig. 3: eine Seitenansicht des Antriebes,
- Fig. 4: eine Draufsicht auf den Antrieb.

Die Hauptbestandteile des Aufzugs-Antriebes sind ein Rahmen 1, eine in diesem gelagerte Einheit aus einem Synchronmotor 2 und einem zweistufigen Planetengetriebe 3, eine mit dem Abtrieb des Planetengetriebes verbundene Treibscheibe 4 sowie eine antriebsseitig an dem Rahmen 1 angebrachte Backen-Bremse 5.

Die aus dem Synchronmotor 2 und dem Planetengetriebe 3 bestehende Einheit besitzt das Gehäuse des Planetengetriebes als gemeinsamen Träger. Das Gehäuse des Planetengetriebes 3 ist an den Rahmen 1 seitlich angeflanscht, wobei der Flansch des Getriebegehäuses über Schrauben 6 fest mit den Rahmen 1 verbunden ist.

Bei dem Synchronmotor 2 handelt es sich um einen permanentmagneterregten AC Synchronmotor. Dieser setzt sich zusammen aus einem Rotor 7, der auf seiner Umfangsfläche mit Permanentmagneten 8 bestückt ist sowie aus einem den Rotor 7 radial umgreifenden Stator 11, in dem die elektrischen Spulen 10 gelagert sind. Das Material des Statorgehäuses 9 ist Aluminium. Verbunden mit dem Gehäuse des Planetengetriebes 3 ist das Statorgehäuse 9 über Schrauben 12.

Der Rotor 7 ist achsgleich auf die Antriebswelle 13 des Planetengetriebes 3 aufgeschoben und mit dieser fest verbunden. Die Lagerung der Antriebswelle 13 zusammen mit dem Rotor 7 erfolgt innerhalb des Gehäuses des Planetengetriebes 3 in einem gemeinsamen Lager 14.

Der rotierende Teil eines Resolvers 16 für den Synchronmotor 2 ist an der von dem Planetengetriebe 3 abgewandten Stirnseite 3 des Rotors 7 fest angebunden. Der unbewegliche Teil des Resolvers 16 ist auf eine Dreh-Scheibe 18 aufgeschraubt. Die Dreh-Scheibe 18 ist drehbar in dem Rahmen 1 gelagert und in beliebigen Drehlagen über dort vorgesehene Schrauben 19 fixierbar.

Fest mit dem Rotor 7 verbunden und achsgleich mit diesem rotierend ist eine Bremsscheibe 20, deren äußere Umfangs-Ringwand das Statorgehäuse 9 radial umgreift. An dem Umfang dieser Bremsscheibe 20 greifen sich gegenüberliegende Bremsbacken 21 der Backen-Bremse 5 an. Die Bremse 5 ist mit einem Entriegelungshebel 22 versehen, der fernbedienbar sein kann. Die Bremsbacken 21 können mit einem Endschalter zusammenwirken, um anhand der Schwenklage der Bremsbacken 21 bei angezogener Bremse einen Verschleiß der Bremsbeläge über ein vorgegebenes Maß hinaus feststellen zu können.

Das Statorgehäuse 9 ist über einen konischen am Umfang quer geschlitzten Spannring 23 in einem Aufnahmeringflächenbereich des Rahmens 1 fest eingespannt. Hierdurch kann eine gute Wärmeleitung von dem Statorgehäuse 9 in den Rahmen 1 erfolgen. Auf diese Weise erhält der Rahmen 1 zusätzlich eine Kühlerfunktion. Der Rahmen 1 ist oben und unten jeweils mit Befestigungsflanschen 24 versehen, die insbesondere gleichartig ausgeführt sein können. Durch diese Flansche 24 sind verschiedene Befestigungsmöglichkeiten in der Aufzugsanlage möglich.

## Patentansprüche (Patentansprüche für folgende(n) Vertragsstaat(en): DE, FR, AT, GB, IT)

1. Antrieb für Aufzüge mit einer von einem permanentmagneterregten Synchronmotor (2) über ein Planetengetriebe (3) angetriebenen Treibscheibe (4),
**dadurch gekennzeichnet,**
**dass** eine aus Synchronmotor (2) und Planetengetriebe (3) gebildete Einheit lösbar in einem diese Einheit radial umschließenden Rahmen (1) befestigt ist und dass in dem Rahmen (1) die feststehenden Teile einer Backen-Bremse (5) gelagert sind, deren schwenkbare Backen (21) mit einer Bremsscheibe (20) zusammenwirken.

2. Antrieb nach Anspruch 1
**dadurch gekennzeichnet ,**
**daß** die von dem Planetengetriebe (3) abgewandte Stirnseite des Rotors (7) mit einer topfförmigen Ring-Bremsscheibe (20) verbunden ist, deren Ringwand das Statorgehäuse (9) radial umfaßt.

3. Antrieb nach Anspruch 1 oder 2
**dadurch gekennzeichnet ,**
**daß** die elektrischen Spulen (10) des Stators (11) in einem optimal wärmeableitenden Statorgehäuse (9) aus Aluminium angeordnet sind.

4. Antrieb nach einem der vorhergehenden Ansprüche,
**dadurch gekennzeichnet,**
**daß** die Motor-Getriebe-Einheit getriebeseitig axial an den Rahmen (1) angeflanscht ist und daß ein konischer, axial verspannter Klemmring (23), der am Umfang quergeschlitzt ist, das Statorgehäuse (9) innerhalb des Rahmens (1) radial formschlüssig einspannt, um eine gute Wärmeableitung zu ermöglichen.

5. Antrieb nach einem der vorhergehenden Ansprüche,
**dadurch gekennzeichnet,**
**daß** der Rahmen (1) mit mehreren Befestigungsflanschen (24) für unterschiedliche Befestigungsmöglichkeiten des Rahmens (1) an einem Aufnahmekörper der Aufzugsanlage versehen ist und daß die Treibscheibe (4) topfförmig ausgebildet ist und mit ihrer das Aufzugsseil führenden Ringwand das Planetengetriebe (3) radial umgreift.

6. Antrieb nach einem der vorhergehenden Ansprüche,
**dadurch gekennzeichnet,**
**daß** ein Resolver (16) des Synchronmotors (2) im freien Zentrum der ringförmigen Bremsscheibe (20) liegt, wobei dessen rotierender Teil (15) fest mit dem Rotor (7) und dessen feststehender Teil (17) mit dem Rahmen (1) verbunden ist, wobei die feste Verbindung in dem Rahmen (1) in beliebiger Drehstellung der fixierbaren Drehscheibe (18) erfolgen kann.

## Patentansprüche (Patentansprüche für folgende(n) Vertragsstaat(en): BE, FI, LU, NL)

1. Antrieb für Aufzüge mit einer elektromotorisch über ein Planetengetriebe (3) angetriebenen Treibscheibe,
**gekennzeichnet durch** die Merkmale,
- der elektromotorische Antrieb ist als ein permanentmagneterregter Synchronmotor (2) ausgebildet,
- eine aus Synchronmotor (2) und Planetengetriebe (3) gebildete Einheit ist lösbar in einem diese Einheit radial umschließenden Rahmen (1) befestigt, wobei in diesem Rahmen (1) feststehende Teile einer Backen-Bremse (5) gelagert sind deren schwenkbare Backen (21) mit einer Bremsscheibe (20) zusammenwirken.

2. Antrieb nach Anspruch 1,
**dadurch gekennzeichnet,**
**dass** ein permanentmagnetbestückter Rotor (7) des Synchronmotors (2) achsgleich zu einer Antriebswelle (13) des Planetengetriebes (3) angeordnet und fest mit dieser verbunden ist.

3. Antrieb nach Anspruch 1 oder 2,
**dadurch gekennzeichnet,**
**dass** der Rotor (7) und die Getriebe-Antriebswelle (13) gemeinsam gelagert sind.

4. Antrieb nach Anspruch 3,
**dadurch gekennzeichnet,**
**dass** die gemeinsame Lagerung ausschließlich in dem Gehäuse des Planetengetriebes (3) vorgesehen ist.

5. Antrieb nach einem der vorhergehenden Ansprüche,
**dadurch gekennzeichnet,**
**dass** der Rotor (7) auf seinem Außenumfang permanentmagnetbestückt ist und innerhalb eines mit elektrischen Spulen (10) versehenen Ringes als Stator (11) rotiert.

6. Antrieb nach einem der vorhergehenden Ansprüche,
**dadurch gekennzeichnet,**
**dass** das Statorgehäuse (9) fest mit dem Gehäuse des Planetengetriebes (3) verbunden ist.

7. Antrieb nach einem der vorhergehenden Ansprüche,
**dadurch gekennzeichnet,**
**dass** die elektrischen Spulen (10) des Stators (11) in einem optimal wärmeableitenden Statorgehäuse (9) aus Aluminium angeordnet sind.

8. Antrieb nach einem der vorhergehenden Ansprüche,
**dadurch gekennzeichnet,**
**dass** die von dem Planetengetriebe (3) abgewandte Stirnseite des Rotors (7) mit einer topfförmigen Ring-Bremsscheibe (20) verbunden ist, deren Ringwand das Statorgehäuse (9) radial umfaßt.

9. Antrieb nach einem der vorhergehenden Ansprüche,
**dadurch gekennzeichnet,**
**dass** ein Resolver (16) des Synchronmotors (2) im freien Zentrum der ringförmigen Bremsscheibe (20) liegt, wobei dessen rotierender Teil (15) fest mit dem Rotor (7) und dessen feststehender Teil (17) mit dem Rahmen (1) verbunden ist, wobei die feste Verbindung in dem Rahmen (1) in beliebiger Drehstellung der fixierbaren Drehscheibe (18) erfolgen kann.

10. Antrieb nach einem der vorhergehenden Ansprüche,
**dadurch gekennzeichnet,**
**dass** die Motor-Getriebe-Einheit getriebeseitig axial an den Rahmen (1) angeflanscht ist und dass ein konischer, axial verspannter Klemmring (23), der am Umfang quergeschlitzt ist, das Statorgehäuse (9) innerhalb des Rahmens (1) radial formschlüssig einspannt, um eine gute Wärmeableitung zu ermöglichen.

11. Antrieb nach einem der vorhergehenden Ansprüche,
**dadurch gekennzeichnet,**
**dass** der Rahmen (1) mit mehreren Befestigungsflanschen (24) für unterschiedliche Befestigungsmöglichkeiten des Rahmens (1) an einem Aufnahmekörper der Aufzugsanlage versehen ist und dass die Treibscheibe (4) topfförmig ausgebildet sein und mit ihrer das Aufzugsseil führenden Ringwand das Planetengetriebe (3) radial umgreifen kann.

12. Antrieb nach einem der vorhergehenden Ansprüche,
**dadurch gekennzeichnet,**
**dass** die Backen-Bremse (5) mit einer Kontrolleinrichtung für das Feststellen des Bremsbelagverschleißes versehen ist und/oder fernbedient entriegelbar ist.

## Claims (Claims for the following Contracting State(s): AT, DE, FR, GB, IT)

1. A drive for elevators, having a driving pulley (4) driven by an electric synchronous motor (2), equipped with permanent magnets, the drive being by way of a planetary gear (3)
**characterized in that**
a unit formed by a synchronous motor (2) and planetary gear (3) is detachably mounted in a frame (1) that radially surrounds this unit and that in the frame (1) the stationary parts of brakes (5) whose pivotable jaws (21) cooperate with a brake disk (20) are mounted.

2. The drive according to Claim 1,
**characterized in that**
the end face of the rotor (7) facing away from the planetary gear (3) is connected to a pot-shaped ring brake disk (20) whose ring wall radially surrounds the stator housing (9).

3. The drive according to Claim 1 or 2,
**characterized in that**
the electric coils (10) of the stator (11) are arranged in a stator housing (9) made of aluminum with optimum heat dissipation properties.

4. The drive according to one of the preceding claims,
**characterized in that**
the motor-gear unit is flange-connected axially to the frame (1) on the gear end and a conical clamping // tension ring (23) which is under axial tension and has transverse slots on the circumference clamps // secures the stator housing (9) in a radially form-fitting manner within the frame (1) to permit good dissipation of heat.

5. The drive according to one of the preceding claims,
**characterized in that**
the frame (1) is equipped with several mounting flanges (24) for different fastening options for the frame (1) on a receptacle body of the elevator system, and the driving pulley (4) is designed in a pot shape and radially surrounds the planetary gear (3) with its ring wall which carries the elevator cable.

6. The drive according to one of the preceding claims,
**characterized in that**
a resolver (16) of the synchronous motor (2) is situated at the free center of the ring-shaped brake disk (20), whereby its rotating part (15) is fixedly connected to the rotor (7) and its stationary part (17) is fixedly connected to the frame (1), whereby the fixed connection in the frame (1) may be accomplished in any rotational position of the fixable rotating disk (18) that can be secured.

## Claims (Claims for the following Contracting State(s): BE, FI, LU, NL)

1. A drive for elevators having a driving pulley driven by an electric motor via a planetary gear (3),
**characterized by** the features
- the electric motor drive is designed as a synchronous motor (2) energized by permanent magnets,
- a unit formed by a synchronous motor (2) and planetary gear (3) is detachably mounted in a frame (1) which surrounds this unit radially, whereby stationary parts of a shoe brake (5) are mounted in this frame (1), their pivotable shoes (21) cooperating with a brake disk (20).

2. The drive according to.Claim 1,
**characterized in that**
a rotor (7) of the synchronous motor (2), said rotor being equipped with permanent magnets, is arranged coaxially with a drive shaft (13) of the planetary gear (3) and is fixedly connected to it.

3. The drive according to Claim 1 or 2,
**characterized in that**
the rotor (7) and the gear drive shaft (13) are mounted jointly.

4. The drive according to Claim 3,
**characterized in that**
the joint bearing is provided only in the housing of the planetary gear (3).

5. The drive according to one of the preceding claims,
**characterized in that**
the rotor (7) is equipped with permanent magnets on its outside circumference and rotates within a ring equipped with electric coils (10) as the stator (11).

6. The drive according to one of the preceding claims,
**characterized in that**
the stator housing (9) is fixedly connected to the housing of the planetary gear (3).

7. The drive according to one of the preceding claims,
**characterized in that**
the electric coils (10) of the stator (11) are arranged in a stator housing (9) that is made of aluminum and provides optimum heat dissipation.

8. The drive according to one of the preceding claims,
**characterized in that**
the end face of the rotor (7) facing away from the planetary gear (3) is connected to a pot-shaped ring brake disk (20) whose ring wall surrounds the stator housing (9) radially.

9. The drive according to one of the preceding claims,
**characterized in that**
a resolver (16) of the synchronous motor (2) is situated at the free center of the ring-shaped brake disk (20), whereby its rotating part (15) is fixedly connected to the rotor (7) and its stationary part (17) is fixedly connected to the frame (1), whereby the fixed connection in the frame (1) may be accomplished in any rotational position of the rotating disk (18) which can be secured.

10. The drive according to one of the preceding claims,
**characterized in that**
the motor-gear unit is flange-connected axially to the frame (1) on the gear side and a conical axially braced clamping ring (23) having transverse slots on the circumference radially encloses in a form-fitting manner the stator housing (9) within the frame (1) to permit good dissipation of heat.

11. The drive according to one of the preceding claims,
**characterized in that**
the frame (1) is provided with a plurality of fastening flanges (24) for different fastening possibilities for the frame (1) on a receptacle body of the elevator system, and the driving pulley (4) is designed in a pot shape and can extend radially around the planetary gear (3) with its ring wall which carries the elevator cable.

12. The drive according to one of the preceding claims,
**characterized in that**
the shoe brake (5) is provided with an inspection device for determining the brake lining wear and/or can be unlocked by remote control.

## Revendications (Revendications pour l'(les) Etat(s) contractant(s) suivant(s): AT, DE, FR, GB, IT)

1. Moteur pour ascenseurs comportant une poulie motrice entraînée via un engrenage planétaire (3) par un moteur synchrone (2) excité par des aimants permanents,
**caractérisé en ce**
**qu'**une unité constituée du moteur synchrone (2) et de l'engrenage planétaire (3) est fixée de manière amovible dans un châssis (1) entourant radialement cette unité et que dans le châssis (1) sont supportées les parties statiques d'un frein (5) à mâchoires, dont les mâchoires (21) basculantes coopèrent avec un frein à disque (20).

2. Moteur selon la revendication 1,
**caractérisé en ce**
**que** la face frontale du rotor (7) détournée de l'engrenage planétaire (3) est reliée à un frein à disque (20) annulaire en forme de coupelle, dont la paroi annulaire entoure radialement le carter de stator (9).

3. Moteur selon la revendication 1 ou 2,
**caractérisé en ce**
**que** les bobines électriques (10) du stator (11) sont disposées dans un carter de stator (9) en aluminium à dissipation de chaleur optimale.

4. Moteur selon l'une des revendications précédentes,
**caractérisé en ce**
**que** l'unité moteur-engrenage est bridée axialement au châssis (1) du côté engrenage et qu'un anneau de serrage (23) conique, serré axialement, qui est fendu transversalement sur le pourtour, encastre radialement le carter de stator (9) à l'intérieur du châssis (1) par conjugaison de formes, afin de permettre une bonne dissipation de chaleur.

5. Moteur selon l'une des revendications précédentes,
**caractérisé en ce**
**que** le châssis (1) est pourvu de plusieurs brides de fixation (24) pour diverses possibilités de fixation du châssis (1) à un corps de réception de l'installation d'ascenseur et que la poulie motrice (4) est réalisée en forme de coupelle et entoure radialement l'engrenage planétaire (3) par sa paroi annulaire guidant le câble d'ascenseur.

6. Moteur selon l'une des revendications précédentes,
**caractérisé en ce**
**qu'**un résolveur (16) du moteur synchrone (2) se situe dans le centre libre du frein à disque (20) annulaire, sa partie rotative (15) étant reliée fermement au rotor (7) et sa partie statique (17) étant reliée au châssis (1), la liaison ferme dans le châssis (1) pouvant s'opérer en une position de rotation quelconque de la poulie motrice (18) pouvant être fixée.

## Revendications (Revendications pour l'(les) Etat(s) contractant(s) suivant(s): BE, FI, LU, NL)

1. Moteur pour ascenseurs comportant une poulie motrice entraînée par moteur électrique via un engrenage planétaire (3),
**caractérisé par les particularités suivantes :**
- l'entraînement par moteur électrique est réalisé comme moteur synchrone (2) excité par des aimants permanents,
- une unité constituée du moteur synchrone (2) et de l'engrenage planétaire (3) est fixée de manière amovible dans un châssis (1) entourant radialement cette unité, les parties statiques d'un frein (5) à mâchoires, dont les mâchoires (21) basculantes coopèrent avec un frein à disque (20), étant supportées dans ce châssis (1).

2. Moteur selon la revendication 1,
**caractérisé en ce**
**qu'**un rotor (7) du moteur synchrone (2), pourvu d'aimants permanents, est disposé de manière coaxiale à un arbre moteur (13) de l'engrenage planétaire (3) et relié fermement à celui-ci.

3. Moteur selon la revendication 1 ou 2,
**caractérisé en ce**
**que** le rotor (7) et l'arbre moteur (13) de l'engrenage sont supportés en commun.

4. Moteur selon la revendication 3,
**caractérisé en ce**
le support commun est prévu exclusivement dans le carter de l'engrenage planétaire (3).

5. Moteur selon l'une des revendications précédentes,
**caractérisé en ce**
le rotor (7) est équipé d'aimants permanents sur son pourtour extérieur et tourne à l'intérieur d'un anneau tenant lieu de stator (11) pourvu de bobines électriques (10).

6. Moteur selon l'une des revendications précédentes,
**caractérisé en ce**
**que** le carter de stator (9) est relié fermement au carter de l'engrenage planétaire (3).

7. Moteur selon l'une des revendications précédentes,
**caractérisé en ce**
**que** les bobines électriques (10) du stator (11) sont disposées dans un carter de stator (9) en aluminium à dissipation de chaleur optimale.

8. Moteur selon l'une des revendications précédentes,
**caractérisé en ce**
**que** la face frontale du rotor (7) détournée de l'engrenage planétaire (3) est reliée à un frein à disque (20) annulaire en forme de coupelle, dont la paroi annulaire entoure radialement le carter de stator (9).

9. Moteur selon l'une des revendications précédentes,
**caractérisé en ce**
**qu'**un résolveur (16) du moteur synchrone (2) se situe dans le centre libre du frein à disque (20) annulaire, sa partie rotative (15) étant reliée fermement au rotor (7) et sa partie statique (17) étant reliée au châssis (1), la liaison ferme dans le châssis (1) pouvant s'opérer en une position de rotation quelconque de la poulie motrice (18) pouvant être fixée.

10. Moteur selon l'une des revendications précédentes,
**caractérisé en ce**
**que** l'unité moteur-engrenage est bridée axialement au châssis (1) du côté engrenage et qu'un anneau de serrage (23) conique, serré axialement, qui est fendu transversalement sur le pourtour, encastre radialement le carter de stator (9) à l'intérieur du châssis (1) par conjugaison de formes, afin de permettre une bonne dissipation de chaleur.

11. Moteur selon l'une des revendications précédentes,
**caractérisé en ce**
**que** le châssis (1) est pourvu de plusieurs brides de fixation (24) pour diverses possibilités de fixation du châssis (1) à un corps de réception de l'installation d'ascenseur et que la poulie motrice (4) est réalisée en forme de coupelle et peut entourer radialement l'engrenage planétaire (3) par sa paroi annulaire guidant le câble d'ascenseur.

12. Moteur selon l'une des revendications précédentes,
**caractérisé en ce**
**que** le frein (5) à mâchoires est pourvu d'un dispositif de contrôle pour déterminer l'usure des garnitures de frein et/ou peut être débloqué par télécommande.
